# FASCICULE DE BREVET EUROPEEN

(11) **EP 0 732 275 B1**
(45) Date de publication et mention de la délivrance du brevet: **25.09.1996**
(21) Numéro de dépôt: 95440016.4
(22) Date de dépôt: 19.04.1995
(51) Int. Cl.: B65D 81/26

(54) **Emballage pour le conditionnement et la conservation de produits frais**
Verpackung zum Verpacken und Konservieren von Frischwaren
Package for packaging and preserving fresh goods

(43) Date de publication de la demande: 18.09.1996
(73) Titulaire: GROUPE GUILLIN, F-25290 Ornans (FR)
(72) Inventeur: Guillin, François, F-25920 Mouthier Haute Pierre (FR)
(74) Mandataire: Littolff, Denis

(56) Documents cités:
- WO-A-86/07036
- WO-A-94/00366
- US-A- 3 563 445
- US-A- 3 671 272

## Description

La présente invention concerne un nouveau dispositif pour le conditionnement et la conservation de produits alimentaires frais, destiné en particulier aux produits carnés, marins et analogues qui tendent à exsuder des liquides qui favorisent la prolifération des flores bactériennes à l'intérieur d'un film transparent qui enveloppe et isole l'ensemble produit/conditionnement de l'extérieur.

On connaît depuis longtemps de tels dispositifs de conditionnement, se composant d'une barquette en matériau synthétique tel que le polystyrène, sur laquelle est placé le produit à présenter, l'ensemble étant enveloppé d'un film transparent imperméable tel que le polyéthylène.

L'apparition de ces dispositifs coïncide avec l'avènement des supermarchés dotés de rayons de produits frais en libre-service. La tendance actuelle, basée sur l'essor croissant de la grande distribution, est de multiplier les produits offerts par cette voie qui présente l'avantage d'éviter au consommateur les files d'attente devant les étals de produits carnés ou marins, ce qui est souvent appréciable aux heures de grande affluence.

Toutefois, cette technique de conditionnement rencontre dans son développement un double problème.

Ainsi, en premier lieu, il est connu que les produits frais ainsi présentés, à savoir les produits de boucherie, de triperie, de charcuterie, de poissonnerie et analogues ont souvent conservé la réputation d'être moins frais que les produits vendus à l'étal, de sorte que les acheteurs ne se fient pas toujours aux dates limites de vente et de consommation apparaissant sur les emballages.

Cette réputation est liée au moins en partie à l'aspect que présentent ces produits à travers la pellicule transparente qui constitue le seul moyen de protection du produit présenté sur la barquette, et il est vrai par exemple que la vue d'une viande posée sur une barquette tachée de sang, ou dont le fond est souillé d'exsudat rend l'aspect du produit peu attrayant pour le consommateur.

Cet inconvénient est encore plus marqué dans le cas d'une barquette contenant un filet de poisson reposant sur son exsudat, particulièrement peu appétissant.

Diverese solutions ont déjà été proposées pour surmonter cette difficulté.

Ainsi, la demande de brevet PCT-WO-86 07036 décrit un récipient de ce genre dans lequel le produit exsudant, par exemple une viande, est placé sur un premier élément ou faux fond comportant des ouvertures et soudé directement sur des nervures rectilignes parallèles d'un second élément ou fond, de manière à permettre au produit exsudé, par exemple le sang, passant par ces ouvertures d'être recueilli dans un espace compris entre les deux éléments, en vue de soustraire le sang de la vue de l'acheteur, pour écarter l'inconvénient précité.

Ces nervures rectilignes parallèles définissent entre les deux éléments des compartiments parallèles entre eux, c'est à dire dans lesquels ledit produit exsudé, bien que contraint de demeurer dans lesdits compartiments quand le récipient est incliné par basculement autour d'un axe parallèle auxdites nervures, peut par contre librement s'accumuler sur l'un ou l'autre des deux autres côtés perpendiculaires du récipient quand celui-ci est incliné autour d'un axe perpendiculaire auxdites nervures.

Il en résulte que si l'exsudat est bien soustrait à la vue du consommateur, il n'en subsiste pas moins avec ses risques et inconvénients.

Une autre solution consiste à placer le produit considéré au contact d'un matériau possédant des propriétés absorbantes. Il ne serait pas judicieux d'utiliser à cet effet une barquette dont le fond serait absorbant, car elle conserverait d'une part une apparence telle qu'évoquée ci-dessus, et parce l'humidité du matériau, qui serait constamment au contact du produit, aggraverait le problème de la conservation et risquerait de dégrader ledit matériau support du fait de la pression du produit filmé sur la barquette.

On a donc prévu dans ce cas des barquettes à fond non absorbant, mais pour écouler les exsudats, un faux fond recevant le produit présente à intervalles réguliers des orifices de petites dimensions débouchant sur un matériau absorbant, par exemple de type buvard, placé sous ledit faux fond. Le buvard repose lui-même sur le fond de la barquette, de sorte qu'il y a trois couches successives formant, en coopération avec le filmage final, le dispositif de conditionnement.

C'est par exemple la solution décrite dans la demande de brevet PCT-WO-92 08610, consistant à constituer un emballage à partir de trois feuilles présentant chacune des caractéristiques propres :
- Une feuille supérieure, destinée à être au contact du produit, et percée d'orifices régulièrement espacés sur deux rangées.
- Une feuille intermédiaire, absorbant les liquides, et
- Une feuille constituant l'enveloppe externe, de même nature que la première, et destinée à supporter le filmage.

Un tel conditionnement présente cependant encore des inconvénients, le plus important étant que la couche intermédiaire ne dispose d'aucun espace résiduel pour gonfler si le volume de liquide qui s'écoule par les orifices s'avère important.

En outre, comme les trois couches sont plaquées l'une contre l'autre, il n'existe pas de volume d'air entre la couche support et l'enveloppe extérieure, qui permettrait une régénération immédiate de l'air vicié par la flore bactérienne apparaissant dans la couche absorbante après une certaine durée d'humidité. C'est donc l'air entourant le produit filmé qui réalise l'échange permanent avec le tampon imbibé, de sorte qu'il se dégrade lui aussi progressivement.

Enfin, la couche absorbante étend par nature la zone humide dans toute la surface possible, en fonction du volume de liquide traversant les orifices et du pouvoir absorbant du tampon/buvard. Ce dernier tend par conséquent à propager la cause même du problème de conservation rencontré dans de tels conditionnements.

On doit donc considérer que ce premier problème n'est pas encore résolu de manière satisfaisante.

Le second problème lié à la technique de conditionnement considérée est de nature mécanique.

En effet, dans de nombreux cas, la pellicule transparente est du type film thermorétractable, c'est à dire ayant la propriété, au chauffage, de diminuer de dimensions en se plaquant contre la périphérie du volume qu'il entoure. Cette technique est largement utilisée pour le conditionnement de nombreux produits, et elle présente l'avantage d'immobiliser un produit sur son support, et surtout d'éliminer une grande partie de l'air enveloppé dans le film avant chauffage, soustrayant ainsi un produit alimentaire à l'action de l'oxygène.

Toutefois, cette rétraction a pour conséquence de soumettre le produit enveloppé - et donc, en fait, la barquette - à une forte contrainte périphérique, qui tend à déformer ladite barquette, notamment par flambage le long de sa plus grande dimension. Cette tendance est d'autant plus accentuée que le fond de la barquette est réalisé en matériau aussi mince que possible, à la fois pour réduire le poids de la barquette et pour des raisons économiques.

Au lieu de cette technique, on utilise également, pour fixer la pellicule, un soudage de ladite pellicule sur le pourtour du bord supérieur de la barquette, la pellicule étant, dans ce cas, généralement sous tension, ce qui crée un phénomène semblable au précédent.

En tout état de cause, et même sans cette contrainte périphérique, le poids du produit contenu dans la barquette tend à provoquer la déformation de celle-ci, notamment dans le cas où ce produit est de relativement grandes dimensions, par exemple s'il s'agit d'un poisson plat.

Les seules solutions proposées à ce problème ont consisté à rigidifier ledit fond au moyen de cannelures venues de moulage.

Ainsi, le brevet australien N° 631 520 décrit un conditionnement pour viande, dont les éléments, à savoir un fond et un faux fond, comportent chacun des nervures de renforcement. Ces nervures servent, en cas de choc, à éviter que du matériau absorbant, contenu dans des sachets logés dans un espace situé entre lesdits deux éléments ne soit libéré par la rupture de ces sachets.

Au surplus, il est mentionné que les nervures du faux fond et les nervures du fond sont perpendiculaires, mais en fait les deux jeux de nervures sont superposés et leur rôle est uniquement de rigidifier et de renforcer séparément le fond et le faux fond, et cela chacun dans une direction unique.

Le document PCT-WO-8607036 déjà cité ne comporte également des nervures que dans un seul sens, contribuant à assurer une rigidification préférentiellement longitudinalement au produit.

Le document US-A-3 563 445 décrit une barquette dotée de nervures en chevrons, lesdits chevrons comportant des branches orientées diagonalement par rapport à ladite barquette. Aux extrémités, des tronçons perpendiculaires aux côtés relient les chevrons aux bordures externes. Cette configuration assure essentiellement une rigidification diagonale, selon deux directions principales non parallèles aux axes longitudinal et transversal de la barquette. Secondairement, une ébauche de rigidification a lieu au niveau des bordures latérales. Il s'agit toujours d'une rigidification qu'on pourrait qualifier de discrète, dans un nombre réduit de directions.

Le document US-A-3 671 272 décrit une barquette munie de rainures concentriques, offrant en principe une rigidification non discrète, mais se développant d'une manière aléatoire selon les courbes arbitraires des nervures concentriques. Toutefois, lesdites nervures n'ont pas été prévues à des fins de rigidification, mais pour supporter un morceau de viande en tranche, et recueillir les exsudats provenant des tranches. Secondairement, on note que lesdites rainures peuvent aider à la rigidification de la barquette.

Aucun des documents précédents n'envisage d'une manière systématique et rigoureuse le double problème posé plus haut, et aucun n'apporte de solution véritablement satisfaisante pour les résoudre simultanément. A l'inverse, l'invention objet de ce document présente une approche envisageant globalement ces problèmes.

La présente invention vise un nouveau dispositif dans lequel des moyens sont prévus pour résoudre conjointement et simultanément les deux problèmes précités, à savoir supprimer les effets de tout exsudat libéré par un produit conditionné dans une barquette du type précité, et rendre indéformable ladite barquette nonobstant les contraintes créées notamment par la pellicule enfermant ledit produit dans ladite barquette.

A cet effet, dans un dispositif pour le conditionnement et la conservation de produits alimentaires frais tels que des produits carnés, marins et analogues, tendant à exsuder des liquides favorisant la prolifération des flores bactériennes, qui en imitent ainsi la durée de consommation autorisée, du type comprenant un récipient pour le produit à conditionner et un film plastique thermorétractable enfermant ledit produit dans ledit récipient, et se composant, emboîtés l'un dans l'autre,
- d'un fond imperméable relativement rigide, et
- d'un faux fond sur lequel vient reposer ledit produit et comportant des orifices pour lesdits liquides, ledit faux fond reposant sur des reliefs dudit fond, en définissant un certain nombre de compartiments fermés, l'invention consiste en ce que, en vue d'assurer simultanément une rigidification isostatique dudit fond et la récolte contrôlée desdits liquides exsudés dans lesdits compartiments, lesdits reliefs sont répartis suivant au moins un réseau de nervures sensiblement parallèles entre elles, chacune desdites nervures s'étendant le long d'au moins deux directions de manière telle que d'une part elle présente en chaque point une orientation dans laquelle elle résiste à une composante correspondante de la contrainte périphérique créée par la pellicule thermorétractée, et d'autre part, une extrémité d'une nervure est perpendiculaire à un côté du fond et l'autre extrémité est perpendiculaire à un côté adjacent.

Pour remplir pleinement leur fonction de rigidification isostatique, lesdites nervures sont donc avantageusement réparties de telle manière que l'orientation de chaque nervure à chacune de ses extrémités est sensiblement perpendiculaire à deux côtés adjacents du fond.

D'une manière générale, les nervures peuvent prendre toute forme géométrique. Par exemple, elles peuvent être d'allure polygonale, auquel cas, selon la réalisation la plus simple, elles peuvent être formées de deux branches réunies en formant un angle obtus.

Selon une variante possible, une portion seulement du fond comporte des nervures, et une autre constitue une zone surélevée continue de même hauteur que les nervures, cette zone pouvant représenter une fraction quelconque de la surface du fond.

Toutefois, selon un mode de réalisation préférentielle, ces nervures ont une forme arrondie, et plus spécialement elles ont une forme générale d'arcs d'ellipses répartis suivant quatre groupes correspondant aux quatre zones rectangulaires du fond définies par ses deux axes de symétrie, chacun de ces arcs d'ellipse ayant une forme allongée, l'une de ses extrémités étant située le long d'un côté du fond ou au voisinage et étant sensiblement perpendiculaire à ce côté, et l'autre extrémité étant située le long d'un côté adjacent et étant sensiblement perpendiculaire à ce côté, lesdits compartiments ayant une forme allongée arrondie correspondante.

Selon l'invention, il résulte de cette configuration des reliefs, d'une part que le fond est rendu pratiquement indéformable même sous l'action des contraintes périphériques créées par la thermorétraction dudit film, et d'autre part que l'ensemble desdits compartiments constitue un réseau dans chacune des mailles duquel débouche au moins un desdits orifices, pour y canaliser, isoler et immobiliser en autant de fractions individuelles la portion desdits liquides ayant traversé le faux fond par lesdits orifices en interdisant auxdites fractions de se déplacer dans l'ensemble du volume en étant susceptibles de s'y accumuler dans une zone ou une autre, où elles pourraient contaminer ledit produit.

Cette double conséquence de la configuration précitée des reliefs apporte donc simultanément une solution aux deux problèmes mentionnés auparavant.

Dans la pratique, lesdits reliefs, ou nervures, pourront prendre divers aspects, dès lors que, en chaque point, depuis l'une de ses extrémités jusqu'à l'autre, grâce à sa courbure, chaque nervure contribuera à la résistance au flambage du fond dans la direction correspondant à l'emplacement de ce point.

Ainsi, lesdites nervures pourront être concaves ou convexes vers l'extérieur de la surface du fond. Elles pourront demeurer chacune individuelle ou s'associer par deux ou par quatre. Dans chaque cas, le compartiment créé entre deux nervures consécutives sera simplement allongé de forme générale elliptique d'un bord du fond jusqu'au bord adjacent, ou en forme de V curviligne ou en forme de rectangle ou de carré curviligne, étant entendu que, de préférence selon l'invention, à chaque compartiment doit correspondre au moins un orifice du faux fond.

Au surplus, chaque orifice se prolongeant vers le bas par une goulotte d'écoulement tronconique, il est prévu, selon l'invention, pour amorcer par capillarité ledit écoulement, de pratiquer dans la surface supérieure du faux fond, une rigole inclinée débouchant dans l'embouchure supérieure de chaque orifice, la profondeur de cette rigole étant croissante pour atteindre, à l'emplacement dudit orifice, la hauteur de ladite goulotte.

L'invention assure donc l'évacuation de l'exsudat provenant du produit conditionné et son fractionnement en petits volumes immobilisés entre le fond et le faux fond hors de tout contact avec ledit produit. Dans la mesure où certains de ces petits compartiments, en raison de considérations géométriques, peuvent conserver une certaine longueur, sur laquelle pourrait encore cheminer une petite fraction d'exsudat, il résulte de la forme arrondie sur laquelle se ferait ce cheminement, que cette fraction s'étalerait et adhérerait le long de la paroi arrondie de ce compartiment sans risquer de s'accumuler en aucun point du volume situé entre le fond et le faux fond.

Pour diminuer encore le volume d'exsudat parvenant auxdits compartiments, il est également possible d'associer au récipient, entre le faux fond et le portion supérieure des nervures supportant ce faux fond, un tampon intermédiaire permettant d'utiliser au moins partiellement cette zone, aussi bien à des fins d'absorption que pour une meilleure conservation par échange gazeux avec ladite zone.

Un tel tampon peut contenir outre des substances hydrocaptrices, d'autres substances antibactériennes et/ou hydroréactives régénérant l'atmosphère et contribuant à la conservation desdits produits après conditionnement.

D'autres caractéristiques et avantages de l'invention apparaîtront à la description suivante, correspondant au dessin annexé, sur lequel :
- La figure 1 est une vue en perspective d'un mode de réalisation préféré du dispositif selon l'invention, ne contenant aucun produit,
- La figure 2 est une vue en perspective du fond seul,
- La figure 3 est une vue en perspective du faux fond seul,
- La figure 3a est une coupe agrandie d'un orifice du faux fond,
- La figure 4 et la figure 5 sont des coupes verticales de la figure 1, le long des deux plans de symétrie du dispositif, avec interposition d'un tampon absorbant entre le faux fond et le dessus des nervures,
- La figure 4a est un fragment agrandi de la figure 4, faisant apparaître la disposition relative du faux fond avec ses orifices et dudit tampon absorbant,
- La figure 6 est une vue de dessus du fond de la barquette, avec l'indication de l'emplacement des trous du faux fond et de l'orientation des rigoles qui leurs sont associées,
- Et la figure 7 est une variante de la figure 6 selon un autre mode de réalisation.

Sur toutes les figures, les mêmes références numériques désignent les mêmes éléments constitutifs du. dispositif selon l'invention.

Ainsi qu'on le voit sur la figure 1, le dispositif selon l'invention se compose de façon connue d'un fond rigide imperméable 1 et d'un faux fond 2 comportant des perforations 3, le fond 1 et le faux fond 2 étant réunis le long de leur périphérie 6, par soudure ou emboîtage, de manière à ménager entre eux un espace hermétique 7 apparaissant sur les figures 4 et 5.

Selon l'invention, et comme il apparaît notamment aux figures 2 et 6, le fond 1 comporte, venues de moulage, des nervures qui sont référencées, sur l'un des quadrants du fond, de 8ₐ à 8ₕ, de l'extérieur (le coin C₁) vers le centre. Sur les trois autres quadrants, symétriquement sont prévues les mêmes nervures.

Pour assurer l'étanchéité de l'espace 7, le faux fond peut être soudé à la fois sur sa périphérie et sur le dessus de chaque nervure.

Ces nervures ont toutes une allure générale elliptique, mais prennent divers aspects selon leur emplacement sur la surface du fond.
- Ainsi, les nervures 8ₐ, 8_{b} se rejoignent en 9 par l'une de leurs extrémités sur l'un des bords 10 du fond 1, tandis que leurs extrémités opposées 11ₐ-11_{b} sont écartées vers le bord adjacent 12 du fond 1.
- De même, les nervures 8_{c}, 8_{d} se rejoignent en 13 par l'une de leurs extrémités sur le bord 10, tandis que leurs extrémités opposées 14ₐ, 14_{b} sont écartées vers le bord 12.
- Par contre, la nervure 8ₑ rejoint la nervure symétrique 8_{e'} du quadrant symétrique correspondant au coin C₂ en un point 15 situé sur le bord 10, tandis que son autre extrémité 16 est sur le bord 12.
- De même, l'une des extrémités de la nervure 8_{f} rejoint en 17 la nervure symétrique 8_{f'} du quadrant C₂, tandis que son autre extrémité rejoint en 18 la nervure symétrique 8_{f''} du troisième quadrant C₃.
- De même encore, les nervures 8_{g} et 8_{g'} se rejoignent en 19 à une extrémité et les nervures 8_{g} et 8_{g''} se rejoignent en 20 et les nervures 8ₕ, 8_{h'} et 8_{h''} se rejoignent en 21 et 22, les points de rencontre 17, 19, 21 étant orientés vers le côté 10, mais dans l'intérieur de la surface du fond 1 et les points de rencontre 18, 20, 22 étant orientés vers le côté 12, mais également dans l'intérieur du fond.

Selon ces divers aspects, les nervures 8ₐ-8ₕ définissent, entre elles et entre le fond 1 et le faux fond 2, des compartiments isolés les uns des autres, et ayant soit une forme allongée du bord 10 au bord 12, tel le compartiment 23 situé entre les nervures 8_{d} et 8ₑ, et le compartiment 24 situé entre les nervures 8_{b} et 8_{c}, soit une forme ouverte seulement sur le côté 12, tel le compartiment 25, s'ouvrant entre 8_{c} et 8_{d}, ou encore une forme en V tel que 26 entre les côtés 12 et 27, et se refermant en 28 entre 8ₑ, 8_{f}, 8_{e'} et 8_{f'}, ou encore un compartiment carré curviligne fermé 29 défini entre les quatre nervures 8_{g}, 8_{g'}, 8_{g''}, 8_{g'''}.

Les même configurations se retrouvent symétriquement sur les quatre quadrants correspondant aux quatre coins C₁, C₂, C₃, C₄.

La particularité essentielle de ces configurations est que les compartiments définis par les nervures elliptiques entre le fond 1 et le faux fond 2 sont :
- complètement fermés,
- de petites dimensions,
- arrondis.

Il en résulte que la petite quantité d'exsudat pouvant être recueillie dans chaque compartiment depuis les orifices 3 du faux fond 2 est elle-même très faible, complètement isolée et immobilisée d'un compartiment à l'autre, et que, par manipulation de la barquette, ne peut cheminer que le long de trajets allongés et arrondis le long desquels elle ne peut s'accumuler mais au contraire se répartir en fractions encore plus minuscules. Il est par suite complètement impossible à l'exsudat de s'accumuler en une zone quelconque du fond 1, même par basculement de ce dernier sous forte inclinaison, et à plus forte raison, de revenir au contact du produit placé sur le faux fond.

On a pourtant fait figurer sur les coupes des figures 4, 4a et 5 un tampon absorbant additionnel 30 placé sous le faux fond 2, et qui réduit encore la quantité d'exsudat parvenant dans les compartiments précédents par les orifices 3.

Comme le montre la vue agrandie de la figure 4a, dans ce cas, ledit tampon absorbant 30 est perforé pour laisser passer les orifices 3 qui s'y enfoncent en raison de leur forme tronconique.

Pour canaliser l'exsudat vers les orifices 3, il est prévu, selon l'invention, au moins une rigole ou amorce d'écoulement 31, qui sont représentées aux figures 3, 3a et 6.

Ces rigoles sont triangulaires et de profondeur croissante de manière à déboucher au niveau 31' du bas de l'orifice 3. Ces rigoles inclinées sont en nombre et disposition tels qu'elles recueillent tout l'exsudat et l'amènent aux orifices 3, lesquels, comme représentés à la figure 6, sont répartis au-dessus de tous les compartiments 23, 24, 25, 26, 29 et analogues définis par les nervures du fond. Au surplus, comme il apparaît également sur la figure 6, les rigoles 31 sont, pour chaque orifice 3, orientées parallèlement à la direction du compartiment correspondant pour amorcer par capillarité l'écoulement de l'exsudat dans ce compartiment.

A l'inverse, cette configuration des orifices et des rigoles a pour effet que les exsudats s'évacuent vers l'espace hermétique 7 même en position très inclinée de la barquette présentée à la clientèle, tandis que chaque goulotte d'un orifice 3 ayant une forme tronconique, comme on le voit mieux sur la figure 3a, l'exsudat ainsi recueilli dans l'espace 7 ne peut plus retourner vers le produit reposant sur le faux fond 2, même si la barquette est complètement retournée.

Cette segmentation de l'exsudat en petits volumes isolés est très importante pour de multiples raisons :
- dans chaque compartiment, les exsudats sont séparés du faux fond ou du tampon absorbant par une lame d'air qui constitue une sorte de réservoir d'air frais améliorant la conservation ;
- Les conditionnements selon l'invention sont souvent inclinés lors de leur présentation sur les rayons des supermarchés. Si la totalité des exsudats pouvait se mélanger, comme dans les systèmes connus, ils se retrouveraient dans une zone inférieure où ils seraient à nouveau en contact avec le faux fond ou le tampon, empêchant celui-ci de sécher et y favorisant la prolifération bactérienne. Or, le produit repose sur le faux fond et ledit tampon, lorsqu'il existe, se trouve lui aussi pratiquement au contact du produit à protéger, va les orifices de passage. Ces derniers autorisent bien entendu le passage dans les deux sens, de sorte que, dans ces systèmes connus, en cas de saturation du tampon dans ladite zone latérale, un passage de liquide pourrait avoir lieu vers le produit ; cela est rendu impossible selon l'invention.
- Les volumes d'air des compartiments peuvent coopérer avec des substances contenues dans la couche intermédiaire, lorsqu'elle est prévue, par exemple un hydrocapteur inhibiteur des flores bactériennes générées par le produit. Le tampon se trouvant entre deux réserves d'air placées de part et d'autre réagit différemment de celui qui n'est au contact que d'un volume d'air entourant le produit.

Il est à noter que certains conditionnements se font sous atmosphère modifiée, et que le tampon peut alors aussi contenir des hydroréactifs régénérant l'atmosphère initialement injectée. Il est alors nécessaire de traiter l'atmosphère aussi bien autour du produit que dans les zones creuses du fond.

L'importance des nervures dans la création des compartiments assurant ainsi la segmentation de l'exsudat en portions isolées et immobilisées de très petit volume ayant ainsi été démontrée, il convient de noter que les mêmes nervures jouent également un rôle d'égale importance dans la tenue mécanique du conditionnement selon l'invention.

Pour la commodité de la description, on va exposer plus en détail ci-après cette utilité des nervures sur le plan mécanique dans le cas de l'utilisation d'une pellicule thermorétractable, mais il est bien entendu qu'elles remplissent le même rôle si la barquette est fermée par soudage sur la périphérie de son bord supérieur d'une pellicule non rétractable mais tendue, par exemple en polyéthylène, PVC, polyéthylène téréphtalate (PET) ou analogue, ayant des propriétés de barrière (étanches aux liquides et aux gaz) ou non.

Comme rappelé ci-dessus donc, la pellicule de polyéthylène par laquelle le produit conditionné est enfermé sous vide sur le faux fond du conditionnement est généralement du type thermorétractable, c'est à dire que, après avoir enveloppé l'ensemble dans cette pellicule, cette dernière est scellée par passage dans une zone chauffée, qui provoque la rétraction de la pellicule qui vient s'appliquer étroitement sur toute la superficie extérieure de la barquette et de son contenu, en en expulsant pratiquement la totalité de l'air. La pellicule est ainsi appliquée sous tension, ce qui a pour effet, outre cette mise sous vide et cette protection contre l'extérieur, d'exercer en tous les points de ladite superficie, une contrainte de contraction importante.

Cette contrainte n'affecte pas le produit conditionné, mais soumet par contre la barquette à un effort exercé sur toute sa périphérie vers le centre. Or, la barquette est réalisée par exemple par thermoformage d'une feuille de polystyrène relativement très mince, pour des raisons économiques évidentes, de sorte que son fond est relativement souple. Des nervures rectilignes parallèles, du type connu, ne peuvent rigidifier ce fond que dans une seule direction, ce qui a pour conséquence, que ledit fond peut parfaitement se plier ou se tordre dans toutes les autres directions, sous l'action périphérique de la tension exercée par la pellicule rétractée.

Au contraire, les nervures selon l'invention opposent à cette action une résistance orientée en chaque point dans la direction des contraintes exercées sur ce point. Ainsi, dans les zones voisines des deux axes de symétrie du fond, les nervures sont précisément orientées parallèlement à ces axes, respectivement dans le sens longitudinal au voisinage du bord 10 et du bord opposé et dans le sens transversal au voisinage du bord 12 et du bord opposé. En d'autres termes, la forme des nervures s oppose au flambage de la barquette 1, dans une direction longitudinale sous l'effet des contraintes exercées sur les deux petits côtés et transversale sous l'effet des contraintes exercées sur les deux grands côtés. En tout point intermédiaire, chaque nervure s'oppose à la torsion du fond à l'encontre de la contrainte exercée en ce point tangentiellement à ladite nervure.

Le motif de nervures réparties en quatre quadrants elliptiques sur le fond 1 constitue donc le modèle physique idéal pour s'opposer à toute déformation de ce fond sous l'action de la contrainte périphérique exercée sur ce fond.

Lesdites nervures, avec leur forme et leur répartition, remplissent donc une double fonction, apportant la solution au double problème exposé ci-dessus.

Elles remplissent d'ailleurs subsidiairement d'autres fonctions encore.

Ainsi, si l'on considère la structure décrite au PCT-WO-86 07036 représentant l'état de la technique rappelée ci-dessus, on doit considérer que le jeu de nervures rectilignes parallèles relativement éloignées l'une de l'autre qui y est décrit, non seulement ne crée pas de petits volumes susceptibles d'isoler et d'immobiliser des portions minimes d'exsudat dans toutes les directions, mais au surplus n'assure pas un appui, de chaque côté des orifices d'écoulement pratiqués dans le faux fond, suffisant pour empêcher ce faux fond de se déformer entre deux nervures voisines. Au contraire, le motif de nervures rapprochées et arrondies selon l'invention assure un tel appui, ce qui garantit également l'indéformabilité du faux fond sous le poids du produit conditionné.

Par ailleurs, comme on le voit notamment sur la figure 2, les nervures pratiquées dans le fond 1 s'arrêtent à une certaine distance du rebord supérieur de ce fond. Cela permet un empilage commode et d'encombrement réduit des barquettes, dont chacune repose sur l'extrémité des nervures de celle située au-dessous, empêchant ainsi leur blocage et facilitant leur séparation.

Enfin, on notera que la forme précise des nervures selon l'invention n'est pas critique, bien que la description qui précède se soit référée à des nervures elliptiques concaves vers les quatre coins du fond, les mêmes nervures pourraient avoir la même forme, mais à concavité inverse, c'est à dire convexes vers les quatre coins, ou encore s'écarter d'une forme elliptique parfaite mathématiquement. Le seul impératif global que doivent respecter les nervures selon l'invention est :
- de s'étendre depuis un bord du fond jusqu'au bord adjacent en étant sensiblement perpendiculaires aux bords d'où elles sont issues et où elles aboutissent, en suivant une courbe adaptée aux dimensions desdits bords : c'est pourquoi, cette courbe est de préférence un quart d'ellipse depuis un bord d'un rectangle jusqu'au bord adjacent,
- et d'être suffisamment rapprochées pour créer entre elles et entre le fond et le faux fond des volumes de dimensions suffisamment petites pour isoler et immobiliser des portions très petites d'exsudat, de l'ordre par exemple de 1-1,5 cm³.

Il est important de noter à cet égard que le volume d'exsudat est variable selon le produit conditionné.

Ainsi, à titre d'exemples très approximatifs, il peut représenter 1 % du poids d'une tranche de viande rouge, 3% d'une tranche d'un morceau de triperie, par exemple de foie, et jusqu'à 5% d'un poisson frais, chacun de ces poids correspondant à un volume lié à la densité de l'exsudat considéré, par exemple du sang ou de l'eau salée.

Dans le cas d'un poisson, si l'on admet très grossièrement que son exsudat est assimilable à de l'eau salée et que la densité de l'eau salée est d'à peu près 1, un poisson de 100 g exsudera environ 5 g d'eau salée, représentant approximativement 5 cm³, ce qui est un volume proportionnellement considérable, pris globalement.

Un poisson (ou des filets de poisson) de plus grande importance (par exemple 300 ou 400 g) exsudera une quantité proportionnellement plus volumineuse d'exsudat, mais cette quantité globale sera subdivisée en un plus grand nombre de petits volumes individuels, puisque la barquette sera, elle aussi, plus grande.

C'est pourquoi, le principe du dispositif selon l'invention repose sur une subdivision de ce volume global en un grand nombre de volumes individuels, isolés les uns des autres, et proportionnellement beaucoup plus petits, par opposition aux grands volumes des dispositifs tels que celui du PCT N° 86 07036 cité en premier.

Selon l'invention, pour qu'un exsudat, se dégageant inévitablement d'un produit tel que viande, triperie, poissonnerie ou analogue, ne représente pas de risque de pollution de ce produit, ou un risque minimisé au maximum, il faut que le volume global de cet exsudat soit subdivisé en volumes individuels isolés dont chacun ne dépasse pas, au maximum, environ 1,5 cm³, et soit de préférence sensiblement inférieur.

Comme indiqué également, le faux fond peut être adapté au fond par tout procédé assurant l'étanchéité de la liaison : soudure, clipsage et analogues, de préférence l'assemblage est tel que le rebord commun 6 est orienté vers l'intérieur en 32 pour rendre la manipulation des barquettes plus agréable que si ce rebord est aigu et orienté vers l'extérieur.

Au surplus, l'absence d'arête aiguë grâce au retournement 32 vers l'intérieur réduira les risques de coupure du film transparent, en permettant ainsi l'utilisation de film plus mince. Ce retournement sera de préférence de l'ordre de 45° environ.

On notera que, dans toute la description qui précède, l'accent a été mis sur la configuration du motif géométrique formé par les nervures par rapport à la surface du fond. Un aspect essentiel de l'invention réside en effet dans l'orientation desdites nervures par rapport à la périphérie dudit fond. Ainsi, s'agissant d'arcs d'ellipses, il est clair que le rapport entre le grand axe et le petit axe de telles ellipses sera d'autant plus élevé que la longueur du fond sera grande par rapport à sa largeur.

Un autre aspect essentiel de l'invention résidant dans la création, entre le fond et le faux fond, de volumes fermés délimités par les nervures successives, il est clair que, selon la hauteur des nervures par rapport au fond, de tels volumes seront plus ou moins importants pour un même écart entre les mêmes nervures. Cette hauteur étant à prendre en compte pour l'autre effet des mêmes nervures, à savoir leur effet de rigidification du fond, il conviendra donc, dans chaque réalisation pratique, de trouver un compromis entre les dimensions linéaires du fond et des nervures et la hauteur desdites nervures, ainsi que, le cas échéant leur largeur propre qui contribue à l'assise du faux fond, compte tenu du volume de liquide que l'on s'attend à voir exsuder de chaque produit conditionné. Par exemple, un tel exsudat représentera un plus grand volume quand il proviendra d'un poisson que quand il proviendra d'une tranche de viande rouge, et les nervures devront être plus hautes pour assurer la rigidification d'un fond de plus grandes dimensions, par exemple destiné à recevoir un poisson plat, tel qu'un turbotin de 30 x 15 cm, au lieu d'un tournedos de 20 x 10 cm.

Il est donc bien entendu que, l'invention visant essentiellement ladite configuration des nervures, toute variante ou modification dimensionnelle apportée auxdites nervures rentrera dans le cadre de l'invention. Il en sera de même pour la forme de la section droite des nervures, qui pourra d'ailleurs varier d'une nervure à l'autre selon la configuration générale. Il en sera également de même pour le nombre effectif de nervures pratiquées sur un fond déterminé, une portion de ce fond pouvant comporter des nervures selon l'invention, et une autre constituer une zone surélevée continue de même hauteur que les nervures, cette zone pouvant représenter une fraction quelconque de la surface du fond, aussi bien dans la portion centrale que sur la périphérie.

Enfin, dans le même esprit, on peut considérer que, selon un autre mode de réalisation, chacun des "arcs d'ellipse" tels que mentionnés, est pratiquement formé de deux sections pratiquement rectilignes, se rejoignant suivant un angle obtus, comme illustré très schématiquement à la figure 7, qui ne diffère de la figure 6 que par l'allure relativement rectiligne des segments 40, 40', 41, 41', 42, 42', ... formant chacune des nervures, l'orientation et la configuration de ces segments étant équivalents à celles de chaque arc d'ellipse selon la revendication 1, les angles de raccordement 43, 44, 45 desdits segments correspondant à une orientation des segments 40, 41, 42 perpendiculairement aux côtés 10 à celle des segments 40', 41', 42', perpendiculairement au côté 12, ce qui du point de vue rigidification du fond 1 est pratiquement équivalent. Les remarques relatives aux relations dimensionnelles des arcs d'ellipses 8 sont bien entendu valables vis à vis des segments 40.

De la même manière que pour la pellicule de protection, le fond de la barquette pourra être réalisé par toute technique et en tous matériaux tels que polystyrène, polyéthylène, PVC, PET, formant barrière ou non.

## Revendications

1. Dispositif pour le conditionnement et la conservation de produits alimentaires, notamment frais tels que des produits carnés, marins et analogues, tendant à exsuder des liquides favorisant la prolifération des flores bactériennes qui en limitent ainsi la durée de consommation autorisée, du type comprenant un récipient pour le produit à conditionner et un film plastique thermorétractable enfermant ledit produit dans ledit récipient, et se composant, emboîtés l'un dans l'autre :
- d'un fond (1) imperméable relativement rigide, et
- d'un faux fond (2) sur lequel vient reposer ledit produit et comportant des orifices (3) pour lesdits liquides,
ledit faux fond (2) reposant sur des reliefs (8) dudit fond, en définissant un certain nombre de compartiments fermés,
caractérisé en ce que, en vue d'assurer simultanément une rigidification isostatique dudit fond (1) et la récolte contrôlée desdits liquides exsudés dans lesdits compartiments, lesdits reliefs (8) sont répartis suivant au moins un réseau de nervures (8a à 8h, 8a' à 8h', 8a'' à 8h'', ...) sensiblement parallèles entre elles, chacune desdites nervures (8a à 8h, 8a' à 8h', 8a'' à 8h'', ...) s'étendant le long d'au moins deux directions de manière telle que d'une part elle présente en chaque point une orientation dans laquelle elle résiste à une composante correspondante de la contrainte périphérique créée par la pellicule thermorétractée, et d'autre part une extrémité d'une nervure (8) est perpendiculaire à un côté du fond (10) et l'autre extrémité est perpendiculaire à un côté adjacent (12).

2. Dispositif selon la revendication 1, caractérisé en ce que lesdites nervures (40, 40', 41, 41', 42, 42', ...) ont une forme polygonale, par exemple deux branches réunies suivant un angle obtus.

3. Dispositif selon la revendication 1, caractérisé en ce que lesdites nervures (8a à 8h, 8a' à 8h', 8a'' à 8h'', ...) ont une forme curviligne.

4. Dispositif selon la revendication 3, caractérisé en ce que lesdites nervures (8a à 8h, 8a' à 8h', 8a'' à 8h'', ...) ont une forme générale d'arcs d'ellipses répartis suivant quatre groupes correspondant aux quatre zones (C1, C2, C3, C4) rectangulaires du fond définies par ses deux axes de symétrie, chacun de ces arcs d'ellipse ayant une forme allongée, l'une de ces extrémités étant située le long d'un côté du fond (10) ou au voisinage, et l'autre extrémité étant située le long d'un côté adjacent (12), lesdits compartiments ayant une forme allongée arrondie correspondante.

5. Dispositif selon l'une quelconque des revendications 1 à 4, caractérisé en ce que, le fond (1) étant rendu indéformable sous l'action des contraintes périphériques créées par la thermorétraction dudit film grâce auxdits reliefs (8), l'ensemble desdits compartiments, créés par lesdits reliefs (8), constitue un réseau dans chacune des mailles duquel débouche au moins un desdits orifices (3), pour y canaliser, isoler et immobiliser en autant de fractions individuelles la portion desdits liquides ayant traversé le faux fond (2) par lesdits orifices (3) en interdisant auxdites fractions de se déplacer dans l'ensemble du volume dudit fond (1) en étant susceptibles de s'y accumuler dans une zone ou une autre, où elles pourraient contaminer ledit produit.

6. Dispositif selon l'une quelconque des revendications 1 à 5, caractérisé en ce que chacun desdits reliefs (8) s'étend depuis le voisinage d'un premier bord (10) dudit fond (1) jusqu'au voisinage d'un second bord adjacent (12), en étant sensiblement perpendiculaire au premier bord (10) d'où il est issu et au second bord (12) où il aboutit, en suivant une courbe adaptée à la relation dimensionnelle entre les deux bords (10, 12), lesdits reliefs (8) étant suffisamment rapprochés l'un de l'autre pour créer entre deux reliefs voisins un volume creux de dimensions suffisamment petites pour isoler et immobiliser des portions de l'exsudat de l'ordre de 1-1,5 cm³.

7. Dispositif selon l'une quelconque des revendications 1 à 6, caractérisé en ce que, à chaque compartiment correspond au moins un orifice (3) du faux fond (2), et chaque orifice (3) se prolongeant vers le bas par une goulotte d'écoulement tronconique, il est prévu, pour amorcer ledit écoulement, de pratiquer dans la surface supérieure du faux fond (2) au moins une rigole (31) inclinée débouchant dans l'embouchure de chaque orifice (3), la profondeur de cette rigole étant croissante pour atteindre, à l'emplacement (31') dudit orifice, pratiquement la hauteur de ladite goulotte.

8. Dispositif selon l'une quelconque des revendications 1 à 7, caractérisé en ce que, entre le faux fond (2) et la surface supérieure des reliefs (8) est disposé un tampon intermédiaire (30) permettant d'utiliser au moins partiellement la zone située entre le fond (1) et le faux fond (2), aussi bien à des fins d'absorption que pour une meilleure conservation par échange gaz:eux avec ladite zone.

9. Dispositif selon la revendication 8, caractérisé en ce que la goulotte tronconique de chaque orifice (3) pénètre dans l'épaisseur dudit tampon (30) intermédiaire, perforé à cet effet.

10. Dispositif selon la revendication 8, caractérisé en ce que ledit tampon (30) contient, outre des substances hydrocaptrices pour retenir l'exsudat, d'autres substances antibactériennes et/ou hydroréactives régénérant l'atmosphère et contribuant à la conservation desdits produits après conditionnement.

11. Dispositif selon l'une quelconque des revendications 1 à 10, caractérisé en ce que, le fond (1) étant subdivisé en quatre quadrants (C1, C2, C3, C4) par ses deux axes de symétrie, les reliefs (8) sont répartis en quatre groupes (8a à 8h, 8a' à 8h', 8a'' à 8h'', ...) correspondants dont la concavité des courbures est tournée vers le coin correspondant à chaque quadrant respectif.

12. Dispositif selon l'une quelconque des revendications 1 à 10, caractérisé en ce que, le fond (1) étant subdivisé en quatre quadrants (C1, C2, C3, C4) par ses deux axes de symétrie, les reliefs (8) sont répartis en quatre groupes (8a à 8h, 8a' à 8h', 8a'' à 8h'', ...) correspondants dont la concavité des courbures des reliefs (8) est tournée vers le centre.

13. Dispositif selon l'une quelconque des revendications 1 à 12, caractérisé en ce que les nervures (8) s'arrêtent à une certaine distance du bord supérieur du fond, permettant d'obtenir un empilage d'encombrement réduit et facilitant le désempilage des barquettes.

14. Dispositif selon l'une quelconque des revendications 1 à 13, caractérisé en ce qu'une portion seulement du fond (1) comporte des nervures (8), et une autre constitue une zone surélevée continue de même hauteur que les nervures (8), cette zone pouvant représenter une fraction quelconque de la surface du fond (1).

15. Dispositif selon l'une quelconque des revendications 1 à 14, caractérisé en ce que le faux fond (2) et le fond (1) sont assemblés par tout moyen assurant l'étanchéité de l'assemblage, le rebord de l'assemblage étant tourné vers l'intérieur, de préférence d'environ 45°.

16. Dispositif selon l'une quelconque des revendications 1 à 15, caractérisé en ce que le fond (1) de la barquette est réalisé par toute technique connue en un matériau thermoplastique tel que le polystyrène, le polyéthylène, le PVC, le polyéthylène-téréphtalate et analogue, formant barrière ou non.

17. Dispositif selon l'une quelconque des revendications 1 à 16, caractérisé en ce que la pellicule transparente consiste en une pellicule de polyéthylène, de polyéthylène thermorétractable, de PVC, de PET ou analogue, formant barrière ou non.

18. Dispositif selon la revendication 17, caractérisé en ce que la pellicule transparente est mise en place sur la barquette garnie par thermorétraction ou soudage à l'état tendu ou non.

## Claims

1. Package for the packaging and the preservation of fresh food, such as meat, sea products and the like tending to exude fluids favouring a rapid growth of bacterial flora limiting the selling deadline, being of the type comprising a tray on which rests the fresh product and a thermoretractable thin sheet of film material overwrapping said product in said tray, comprising:
- A quite rigid and impermeable first container portion (1), and
- A second container portion (2) on which the fresh product rests, fitted in the said first container portion, and including apertures (3) allowing the passage of the fluids,
said second container portion (2) resting on corrugations or ribs (8) of the first container portion, to define a predetermined number of closed chambers, characterized in that, in order to allow an isostatic rigidification of the first container portion (1), and a controlled collecting of the fluids exuded by the product in said chambers, the ribs (8) are distributed according to at least one network of approximately parallel ribs (8a to 8h, 8a' to 8h', 8a'' to 8h'', ...), each one extending at least along two directions so that said rib (8) is in each of its points directed to resist to the corresponding component of the peripheral stress caused by the film material overwrapping the package, one end of each rib being perpendicular to one side (10) of said first container portion (1), while the other end is perpendicular to the adjacent side (12).

2. Package according to claim 1, characterized in that said ribs (40, 40', 41, 41', 42, 42', ...) have a polygonal shape, including two segments forming an obtuse angle.

3. Package according to claim 1, characterized in that said ribs (8a to 8h, 8a' to 8h', 8a'' to 8h'', ...) are curvilinear.

4. Package according to the preceding claim, characterized in that said ribs (8a to 8h, 8a' to 8h', 8a'' to 8h'', ...) take the generall shape of arcs of ellipses distributed into four groups (C1, C2, C3, C4) located in the four rectangular quadrants of said first container portion defined by the two axes of symmetry, each of the arc of ellipse being elongated, with one of its ends being located along or closely adjacent to one side (10), and the other end being located along the adjacent side (12), so that said chambers are also elongated and curvilinear.

5. Package according to any of the preceding claims, characterized in that said first container portion (1) keeps its shape, despite the stresses caused by the thermoretracted overwrapping film material, especially because of the ribs (8), said chambers constitute a network with meshes in which opens at least one aperture (3), in order to canalize, cut off and keep the part of the fluid having passed the innermost second container portion via said apertures (3) in many individual parts, preventing them from moving in the total space defined between said first and said second container (1, 2) portions, and from accumulating, where they could contaminate the packaged product.

6. Package according to one of the preceding claims, characterized in that each rib (8) extends from one side (10) of the first container portion (1) to an adjacent side (12) thereof, the ends thereof being approximately perpendicular to said sides (10, 12), and following a curve corresponding to the size ratio of said sides (10, 12), said ribs (8) being enough near to each other so that they define between themselves small volumes, the small size of which being adapted to cut off and stop small portions of the exudate, in the order of 1-1,5 cm³.

7. Package according to one of the preceding claims, characterized in that each chamber comprises at least one aperture (3) provided with a wall portion which extends towards the first container portion (1), and with at least one sloped drain (31) helping to start the flowing of the fluid in said apertures (3) by capillarity, the depth of the said drain (31) increasing to reach, at the location of the aperture (3), the length of said wall portion.

8. Package according to any of the claims 1 to 7, characterized in that, between the second container portion (2) and the uppermost surface of the ribs (8), it is provided an intermediate pad (30) using at least partially the area located between said first and said second container portions (1, 2), said pad (30) adapted to absorb fluids or to preserve better the fresh product by allowing a gazeous exchange with said area.

9. Package according to claim 8, characterized in that the sawn-off cone apertures (3) are provided in said intermediate pad (30), in holes perforated therein.

10. Package according to claim 8, characterized in that said pad (30) contains not only hydroretaining products provided for keeping the exudate, but also other antibacterial and/or hydroreagent products regenerating the atmosphere and contributing to the preservation of the fresh products.

11. Package according to any of the claims 1 to 10, characterized in that, said first container portion (1) being divided into four quadrants (C1, C2, C3, C4) by the two symmetrical axes, and said ribs (8) are distributed into four corresponding groups (8a to 8h, 8a' to 8h', 8a'' to 8h'', ...), the concavity thereof being oriented towards the respective corners.

12. Package according to any of the claims 1 to 10, characterized in that, said first container portion (1) being divided into four quadrants (C1, C2, C3, C4) by the two symmetrical axes, and said ribs (8) are distributed into four corresponding groups (8a to 8h, 8a' to 8h', 8a'' to 8h'', ...), the concavity thereof being oriented towards the center of the package.

13. Package according to any of the claims 1 to 12, characterized in that the ends of said ribs (8) are located at a certain distance of the upper edge of the first container portion (1), to facilitate the piling up of the trays and the parting of said trays.

14. Package according to any of the claims 1 to 13, characterized in that only one portion of said first container portion (1) comprises ribs (8), another portion being a raised area, at a height which is equal to the height of said ribs, this last portion covering any part of the surface of the first container portion (1).

15. Package according to any of the claims 1 to 14, characterized in that said first and second container portions (1, 2) are fixed together by means to provide tightness of the assembly, the edge of the latter being oriented inwardly, at about 45°.

16. Package according to any of the claims 1 to 15, characterized in that said first container portion (1) is formed of polystyrene, polyethylene, PVC, PET or the like.

17. Package according to any of the claims 1 to 16, characterized as including a thin transparent sheet formed of polyethylene, retractable polyethylene, PVC, PET or the like, capable of forming a barrier.

18. Package according to the preceding claim, characterized in that said thin transparent sheet is applied to the tray by thermoretraction or welding.

## Patentansprüche

1. Vorrichtung für die Verpackung und die Konservierung von Lebensmitteln, insbesondere frischen Lebensmitteln wie etwa Fleischerzeugnissen, Meereserzeugnissen und dergleichen, die dazu neigen, Flüssigkeiten abzusondern, die die Vermehrung von bakterieller Flora begünstigen, welche dadurch die zulässige Verbrauchsdauer begrenzen, des Typs, der einen Aufnahmebehälter für das zu verpakkende Erzeugnis und einen wärmeschrumpfbaren Kunststoffilm, der das Erzeugnis im Aufnahmebehälter umschließt, umfaßt und aufgebaut ist aus den folgenden ineinander geschachtelten Elementen:
- einem Boden (1), der undurchlässig und verhältnismäßig starr ist, und
- einem Zwischenboden (2), auf dem das Produkt aufliegen soll und der Öffnungen (3) für die Flüssigkeiten enthält,
wobei der Zwischenboden (2) auf Reliefs (8) des Bodens aufliegt, wodurch eine bestimmte Anzahl von geschlossenen Fächern definiert ist,
dadurch gekennzeichnet, daß im Hinblick auf die gleichzeitige Sicherstellung einer isostatischen Versteifung des Bodens (1) und der kontrollierten Abführung der in die Fächer abgesonderten Flüssigkeiten die Reliefs (8) in Wenigstens einem Netz von Rippen (8a bis 8h, 8a' bis 8h', 8a'' bis 8h'', ...) verteilt sind, die im wesentlichen zueinander parallel sind, wobei sich jede der Rippen (8a bis 8h, 8a' bis 8h', 8a'' bis 8h'', ...) längs Wenigstens zweier Richtungen in der Weise erstreckt, daß sie einerseits an jedem Punkt eine Orientierung besitzt, in der sie einer entsprechenden Komponente einer Umfangsbeanspruchung widersteht, die durch die wärmegeschrumpfte Haut erzeugt wird, und andererseits ein Ende einer Rippe (8) zu einer Seite des Bodens (10) senkrecht ist und das andere Ende zu einer angrenzenden Seite (12) senkrecht ist.

2. Vorrichtung nach Anspruch 1, dadurch gekennzeichnet, daß die Rippen (40, 40', 41, 41' 42, 42', ...) eine Polygonform besitzen, beispielsweise zwei über einen stumpfen Winkel vereinigte Schenkel.

3. Vorrichtung nach Anspruch 1, dadurch gekennzeichnet, daß die Rippen (8a bis 8h, 8a' bis 8h', 8a'' bis 8h'', ...) eine gekrümmte Form besitzen.

4. Vorrichtung nach Anspruch 3, dadurch gekennzeichnet, daß die Rippen (8a bis 8h, 8a' bis 8h', 8a'' bis 8h'', ...) die allgemeine Form von Ellipsenbögen besitzen, die in vier Gruppen verteilt sind, die den vier rechtwinkligen Zonen (C1, C2, C3, C4) des Bodens entsprechen, die durch seine zwei Symmetrieachsen definiert sind, wobei jeder dieser Ellipsenbögen eine längliche Form besitzt, wovon eines seiner Enden sich längs eines Seitenrands des Bodens (10) oder in deren Umgebung befindet und das andere Ende sich längs des angrenzenden Seitenrands(12) befindet, wobei die Fächer eine entsprechende, abgerundete langgestreckte Form besitzen.

5. Vorrichtung nach irgendeinem der Ansprüche 1 bis 4, dadurch gekennzeichnet, daß dann, wenn der Boden (1) unter der Wirkung der Umfangsbeanspruchungen, die durch die Wärmeschrumpfung des Films erzeugt werden, kraft der Reliefs (8) unverformbar ist, die Gesamtheit der Fächer, die durch die Reliefs (8) erzeugt werden, ein Netz bildet, wobei in jede seiner Maschen wenigstens eine der Öffnungen (3) mündet, um hier den Anteil der Flüssigkeiten, die den Zwischenboden (2) durch die Öffnungen (3) durchquert haben, in ebenso viele Bruchteile zu kanalisieren, zu isolieren und unbeweglich zu machen, indem verhindert wird, daß die Bruchteile sich im gesamten Volumen des Bodens (1) bewegen können, indem sie sich in einer oder einer anderen Zone ansammeln können, wo sie das Erzeugnis verunreinigen könnten.

6. Vorrichtung nach irgendeinem der Ansprüche 1 bis 5, dadurch gekennzeichnet, daß jedes der Reliefs (8) sich von der Umgebung eines ersten Randes (10) des Bodens (1) bis in die Umgebung eines zweiten angrenzenden Randes (12) erstreckt, wobei es zum ersten Rand (10), von dem es ausgeht, und zum zweiten Rand (12), wo es ankommt, im wesentlichen senkrecht ist, in dem es einer Kurve folgt, die an die Abmessungsbeziehung zwischen den zwei Kanten (10, 12) angepaßt ist, wobei die Reliefs (8) ausreichend einander angenähert sind, um zwischen zwei benachbarten Reliefs ein Hohlvolumen zu erzeugen, dessen Abmessungen ausreichend klein sind, um die Anteile der Absonderung in der Größenordnung von 1-1,5 cm³ zu isolieren und unbeweglich zu machen.

7. Vorrichtung nach irgendeinem der Ansprüche 1 bis 6, dadurch gekennzeichnet, daß jedem Fach wenigstens eine Öffnung (3) des Zwischenbodens (2) entspricht und jede Öffnung (3) nach unten durch einen kegelstumpfförmigen Auslauf verlängert ist, wobei, um das Auslaufen zu bewirken, vorgesehen ist, in der oberen Oberfläche des Zwischenbodens (2) wenigstens eine geneigte Anflußrinne (31) auszubilden, die in die Ausflußmündung jeder Öffnung (3) mündet, wobei die Tiefe dieser Anflußrinne zunimmt, um am Ort (31') der Öffnung im wesentlichen die Höhe des Auslaufs zu erreichen.

8. Vorrichtung nach irgendeinem der Ansprüche 1 bis 7, dadurch gekennzeichnet, daß zwischen dem Zwischenboden (2) und der oberen Oberfläche der Reliefs (8) ein Zwischendämpfer (30) angeordnet ist, der ermöglicht, die zwischen dem Boden (1) und dem Zwischenboden (2) befindliche Zone wenigstens teilweise sowohl zu Absorptionszwecken als auch für eine bessere Konservierung mittels Gasaustausches mit der Zone zu verwenden.

9. Vorrichtung nach Anspruch 8, dadurch gekennzeichnet, daß der kegelstumpfförmige Auslauf jeder Öffnung (3) in die Dicke des hierzu durchlochten Zwischendämpfers (30) eindringt.

10. Vorrichtung nach Anspruch 8, dadurch gekennzeichnet, daß der Dämpfer (30) außer wasserbindenden Substanzen zum Zurückhalten der Absonderung andere antibakterielle und/oder hydroreaktive Substanzen enthält, die die Atmosphäre wiederherstellen und zur Konservierung der Erzeugnisse nach ihrem Verpacken beitragen.

11. Vorrichtung nach irgendeinem der Ansprüche 1 bis 10, dadurch gekennzeichnet, daß dann, wenn der Boden (1) durch seine zwei Symmetrieachsen in vier Quadranten (C1, C2, C3, C4) unterteilt ist, die Reliefs (8) in vier entsprechende Gruppen (8a bis 8h, 8a' bis 8h', 8a'' bis 8h'', ...) aufgeteilt sind, bei denen die Konkavität der Krümmungen zur entsprechenden Ecke jedes entsprechenden Quadranten gerichtet ist.

12. Vorrichtung nach irgendeinem der Ansprüche 1 bis 10, dadurch gekennzeichnet, daß dann, wenn der Boden (1) durch seine Symmetrieachsen in vier Quadranten (C1, C2, C3, C4) unterteilt ist, die Reliefs (8) in vier entsprechende Gruppen (8a bis 8h, 8a' bis 8h', 8a'' bis 8h'', ...) aufgeteilt sind, bei denen die Konkavität der Krümmungen der Reliefs (8) zum Zentrum gerichtet ist.

13. Vorrichtung nach irgendeinem der Ansprüche 1 bis 12, dadurch gekennzeichnet, daß die Rippen (8) in einem bestimmten Abstand vom oberen Rand des Bodens enden, wodurch es möglich ist, eine Stapelung mit reduziertem Platzbedarf zu erhalten und die Entnahme der Behälter vom Stapel zu erleichtern.

14. Vorrichtung nach irgendeinem der Ansprüche 1 bis 13, dadurch gekennzeichnet, daß nur ein Teil des Bodens (1) Rippen (8) enthält und ein anderer Teil eine ununterbrochene erhöhte Zone bildet, die die gleiche Höhe wie die Rippen (8) besitzt, wobei diese Zone einen beliebigen Anteil der Fläche des Bodens (1) bilden kann.

15. Vorrichtung nach irgendeinem der Ansprüche 1 bis 14, dadurch gekennzeichnet, daß der Zwischenboden (2) und der Boden (1) durch jegliches Mittel zusammengefügt sind, das die Dichtigkeit der Baueinheit gewährleistet, wobei der umgebogene Rand der Baueinheit vorzugsweise um ungefähr 45° nach innen gewendet ist.

16. Vorrichtung nach irgendeinem der Ansprüche 1 bis 15, dadurch gekennzeichnet, daß der Boden (1) des Behälters durch jegliche bekannte Technik aus thermoplastischem Werkstoff wie etwa Polystyrol, Polyethylen, PVC, Polyethylen-Terephtalat und dergleichen, die eine Sperre bilden oder nicht, hergestellt ist.

17. Vorrichtung nach irgendeinem der Ansprüche 1 bis 16, dadurch gekennzeichnet, daß die lichtdurchlässige Haut aus einer Polyehtylenhaut, einer wärmeschrumpfbaren Polyethylenhaut, aus PVC, aus PET oder dergleichen, die eine Sperre bildet oder nicht, besteht.

18. Vorrichtung nach Anspruch 17, dadurch gekennzeichnet, daß die lichtdurchlässige Haut auf dem bestückten Behälter durch Wärmeschrumpfung oder Verschweißen entweder im gespannten oder im nicht gespannten Zustand angebracht wird.
